# EUROPÄISCHE PATENTANMELDUNG

(11) **EP 0 039 448 A2**
(43) Veröffentlichungstag der Anmeldung: **11.11.1981**
(21) Anmeldenummer: 81103058.4
(22) Anmeldetag: 23.04.1981
(51) Int. Cl.: E04C 2/40, E01F 8/00

(54) **Wand aus Betonelementen**

(30) Priorität: 02.05.1980 DE 3016800; 25.10.1980 DE 8028503 U
(71) Anmelder: SF-Vollverbundstein-Kooperation GmbH, D-28717 Bremen (DE)
(72) Erfinder: Leling, Menno, D-2800 Bremen (DE)
(74) Vertreter: Bolte, Erich, Dipl.-Ing.

(57) **Zusammenfassung**

Für die Herstellung von insbesondere Lärmschutzwänden werden einfache und deshalb wirtschaftlich herzustellende plattenförmige Betonelemente verwendet, die durch Zusammendrücken derart miteinander verbaut sind, daß alle Betonelemente in Ebenen liegen, die von einem spitzen Winkel zur Wand eben gerichtet sind. Es ergibt sich dadurch eine auf den Sichtflächen sehr unruhige Wandstruktur, die einerseits in hohem Maße schallabsorbierend ist und andererseits auch in ästhetischer Hinsicht befriedigt. Des weiteren ist eine Bepflanzung möglich.

## Beschreibung

Die Erfindung betrifft eine Wand aus durch Steckverbindungen zusammengefügten plattenförmigen Wandelementen, insbesondere aus Beton, die mit aufrechten, sich vom Rand aus erstreckenden Ausnehmungen für den Eintritt eines benachbarten Wandelements versehen sind.

Die Bemühungen der Bauindustrie, Wandsysteme aus vorgefertigten, also fabrikmäßig produzierten Betonelementen zu fertigen, sind vielfältig. In der Praxis können sich mit Erfolg nur solche Systeme einführen, bei denen die einzelnen Wandelemente von einfacher geometrischer Gestalt sind und an Ort und Stelle durch einfache Montagearbeiten zu einem tragfähigen System zusammengebaut werden können. In jüngster Zeit wird darüber hinaus versucht, die Wandelemente bzw. die daraus gefertigten Wandkonstruktionen so zu gestalten, daß eine Bepflanzung erfolgen kann.

Der Erfindung liegt die Aufgabe zugrunde, eine Wand aus vorgefertigten Bauteilen, insbesondere Betonelementen, vorzuschlagen, die mit äußerst einfachen, weitgehend einheitlichen Wandelementen auskommt und eine ebenso einfache Montage mit Hilfe von Steckverbindungen ermöglicht, darüber hinaus bei guter Standfestigkeit und Schallisolierung auch ästhetisch befriedigt.

Zur Lösung dieser Aufgabe ist die erfindungsgemäße Wand dadurch gekennzeichnet, daß die (plattenförmigen) Wandelemente unter einem Winkel zur Wandebene gerichtet sind, der kleiner ist als 90°. Vorzugsweise liegen die Wandelemente unter einem Winkel von 45° zur Wandebene und unter 90° zueinander.

Das erfindungsgemäß zusammengesetzte Tragwerk hat im Grundriß etwa die Gestalt einer Nürnberger Schere. Plattenförmige Wandelemente erstrecken sich zickzack-förmig in der Wandebene. Mehrere Lagen von Wandelementen mit derartiger Relativstellung sind übereinander angeordnet, und zwar derart, daß die Wandelemente einer Lage unter einem Winkel von 90° zu den Wandelementen der benachbarten, also darüber oder darunter sich erstreckenden Lagen gerichtet sind. Innerhalb einer derartigen Lage von Wandelementen sind diese parallel zueinander und mit gleichen Abständen voneinander gerichtet.

Die rechteckigen, plattenförmigen Wandelemente sind bei einem bevorzugten Ausführungsbeispiel der Erfindung mit drei in gleichen Abständen voneinander angeordneten Ausnehmungen versehen, die sich vom oberen und unteren Rand des Wandelements her erstrecken. Die Ausnehmungen haben eine etwa der Dicke eines anzuschließenden Wandelements entsprechende Querabmessung. Jedes. Wandelement ist bei diesem Ausführungsbeispiel über Steckverbindungen mit drei quer bzw. unter 90° gerichteten Wandelementen der benachbarten Lage verbunden.

Wegen der hohen Standfestigkeit und der geringen Konstruktionsbreite ist es durch die Erfindung erstmals möglich, fabrikmäßig vorgefertigte Betonelemente für die Erstellung wirksamer Lärmschutzwände an Straßen, Autobahnen, auf Plätzen etc. einzusetzen. Die Oberflächengesteltung der vorliegenden Wand ist durch die wechselnden Stellungen der Wandelemente von Lage zu Lage hochgradig schallschluckend. Dieser Effekt kann durch eine Bepflanzung gesteigert werden, die zugleich für ein ansprechendes Äußeres der Lärmschutzwand im Verhältnis zu bisher üblichen, aus Metall und Kunststoff beste- .henden Lärmschutzwänden sorgt. Zu diesem Zweck ist die erfindungsgemäße Wand mit einer (Hinter-)Füllung aus Erde, Boden, Sand oder dergleichen versehen. Die Bodenhinterfüllung ermöglicht eine Bepflanzung, wobei Ausnehmungen innerhalb der Wandelemente sowie zwischen diesen den Pflanzendurchtritt gestatten.

Nach einem weiteren Vorschlag der Erfindung sind Maßnahmen getroffen, die die Hinterfüllung aus Boden oder Sand innerhalb der durch die Wandelemente gebildeten Hohlräume trotz der in diesen sowie zwischen diesen gebildeten Ausnehmungen halten. Hierfür sind deshalb besondere Beton-Formsteine in Gestalt von Stützkonsolen vorgesehen, die auf freie Ränder der Wandelemente bzw. von Ausnehmungen derselben aufgesetzt werden, derart, daß nach außen vorstehende Stützplatten die Hinterfüllung der Wand unter Bildung einer Böschung aufnehmen und stützen. Zugleich haben diese Stützkonsolen die Aufgabe, Niederschläge, insbesondere Regenwasser, aufzufangen und durch eine zur Wand hin geneigte Stützplatte in das Innere der Wand und damit zu den Pflanzen bzw. zu dem Boden zu leiten.

Ausführungsbeispiele der Erfindung werden nachfolgend anhand der Zeichnungen näher erläutert. Es zeigen:
Fig. 1: einen Ausschnitt einer Wand, insbesondere Lärmschutzwand, im schematischen Grundriß,
Fig. 2: einen Ausschnitt der Wand gemäß Fig. 1 in Ansicht, teilweise abgebrochen,
Fig. 3: eine Sprengzeichnung von drei Wandelementen in der ihrer Position innerhalb der Wand entsprechenden Relativstellung,
Fig. 4: ein einzelnes Wandelement im Grundriß,
Fig. 5. einen Ausschnitt des Wandelements gemäß Fig.4 im Querschnitt, stark vergrößert,
Fig. 6: ein im oberen und unteren Randbereich einsetzbares, besonderes Randelement in perspektivischer Darstellung,
Fig. 7: ein im seitlichen Randbereich einsetzbares Endelement, ebenfalls in perspektivischer Darstellung,
Fig. 8: einen Vertikalschnitt durch einen Bereich eines Wandelements mit Stützkonsole in stark vergrößertem Maßstab,
Fig. 9: eine perspektivische Darstellung der Einzelheit gemäß Fig. 8.

Die in Fig. 1 und 2 als bevorzugtes Ausführungsbeispiel dargestellte Wand bzw. ein Ausschnitt derselben ist mit besonderen Vorteilen als Lärmschutzwand verwendbar. Sie ist aus plattenförmigen Wandelementen 10 (Fig. 4) ausschließlich durch Steckverbindungen zusammengesetzt. Alle Wandelemente 10 sind unter einem Winkel zur (gedachten) Wandebene 11 gerichtet, nämlich hier unter einem Winkel von 45°. Die in aufrechter Stellung angeordneten, rechteckigen Wandelemente 10 sind dabei in einzelnen, übereinander angeordneten Lagen 12a, 12b, 12c.. gesetzt. Die Wandelemente 10 einer Lage 12a, 12b.. sind mit den Wandelementen 10 der darüber oder darunter sich erstreckenden Lage verbunden. Des weiteren sind die Wandelemente 10 der einen Lage 12a, 12b.. parallel zueinander gleichgerichtet, jedoch um 90° gegenüber den Wandelementen 10 der benachbarten Lagen versetzt. Die Wandelemente 10 der einen Lage 12a, 12b.. liegen deshalb "überkreuz" zu den Wandelementen 10 der benachbarten Lagen 12a, 12b.. Hieraus ergibt sich ein Traggebilde, das, wie Fig. 1 zeigt, im Grundriß dem Bild einer Nürnberger Schere gleicht. In der beschriebenen Weise kann eine Mehrzahl von Lagen 12a, 12b,12c.. übereinander angeordnet sein, wobei die Wandelemente 10 einer Lage 12a, 12b.. in gleichen Ebenen mit den Wandelementen 10 der übernächsten Lage 12a, 12b.. sich erstrecken.

Das insoweit beschriebene Tragwerk wird - überwiegend - aus rechteckigen, plattenförmigen Wandelementen 10 in der Ausführung gemäß Fig. 1 zusammengesetzt. Jedes Wandelement 10 ist demnach mit oberen und unteren Ausnehmungen 3a, 13b, 13c bzw. 14a, 14b, 14c versehen, die sich vom oberen Rand 15 bzw. unteren Rand 16 des plattenförmigen Wandelements 10 in aufrechter Richtung erstrecken. Die Ausnehmungen 13a, 13b, 13c bzw. 14a, 14b, 14c haben eine rechteckige Gestalt. Die Querabmessung, also die Breite der Ausnehmung 13, 14, entspricht etwa der Dicke des Wandelements 10. Die mittlere Ausnehmung 13b bzw. 14b liegt in der aufrechten, mittleren Querebene des Wandelements 10, während die randseitigen Ausnehmungen 13a und 13c bzw. 14a und 14c mit einem Abstand vom Seitenrand des Wandelements 10 unter Bildung eines randseitigen Vorsprungs 17 angeordnet sind. Die Tdefe der Ausnehmungen 13a..14a.. beträgt etwa ein Drittel der Konstruktionshöhe des Wandelements 10. Im zusammengesetzten Zustand der Wandelemente 10 treten diese mit ihren Ausnehmungen jeweils in eine Ausnehmung des anschließenden Wandelements 10 ein.

Bei einem konkreten, vorteilhaften Ausführungsbeispiel eines Wandelements 10 aus unbewehrtem Beton hat dieses eine Dicke von etwa 8 cm. Die Längsabmessung (Abmessung in der Ebene unter einem Winkel zur Wandebene 11) beträgt 125 cm. Die Höhenabmessung ist mit 60 cm gewählt. Ein dartiges Wandelement 10 ist flachliegend auf einem Fertig gungsbrett üblicher Abmessung in einer Betonsteinmaschine herstellbar. Um das Abheben eines Wandelements 10 von diesem Unterlagsbrett mit üblichen Steinklammern durch Erfassen an den schmalen Randseiten, nämlich an den Rändern 15 und 16, ohne die Gefahr von Beschädigungen zu gewährleisten, sind die jeweils an den Ecken des Wandelements 10 gebildeten Vorsprünge 17 etwas gegenüber dem Rand 15 bzw. 16 zurückgesetzt. Dadurch werden diese Vorsprünge 17 durch eine seitlich angreifende Klammer bzw. durch deren Backen nicht mit Druck beaufschlagt.

Unter Verwendung von Wandelementen gemäß Fig. 4 kann eine standfeste Wand von beachtlicher Konstruktionshöhe durch Anordnen mehrerer Lagen 12a, 12b.. übereinander erstellt werden, und zwar ausschließlich durch Zusammenstecken der Wandelemente in der beschriebenen Formation. Jedes Wandelement ist am oberen Rand 15 und am unteren Rand 16 an drei Stellen durch formschlüssige Verbindung mit benachbarten, quergerichteten Wandelementen verbunden. Die Abmessungen der Wand quer zur Wandebene 11 sind dadurch verhältnismäßig gering trotz hoher Standfestigkeit und relativ hoher Belastbarkeit.

Durch die geschilderte Anordnung der Wandelemente 10 entstehen zu beiden Seiten der mittleren Wandebene 11 im Grundriß geschlossene, nämlich allseitig durch Wandelemente 10 eingefaßte, aufrechte Hohlräume 18 mit quadratischem oder rechteckigem Grundriß. Diese aufrechten, säulenartigen Hohlräume 18 sind aufgefüllt, und zwar vorzugsweise durch bepflanzbaren Boden. Die Abmessungen und Anordnung der Wandelemente 10 bewirken, daß zwischen in der Höhe aufeinanderfolgenden Lagen 12a, 12b, 12c.. im Bereich der aufrechten Hohlräume 18 freie Zwischenräume 19 entstehen. Im Bereich dieser Hohlräume 18 können Pflanzen eingesetzt werden, die einen Bewuchs der Wand bilden.

Um die Bepflanzbarkeit der Wand weiter zu verbessern, können, wie dargestellt, die Wandelemente 10 mit durchgehenden öffnungen 20 versehen sein. Diese liegen jeweils im Bereich zwischen den durch die einander gegenüberliegenden Ausnehmungen 13a, 14a; 13b, 14b; 13c, 14c gebildeten Ebenen bzw. Bereiche. Durch diese Öffnungen 20 können ebenfalls Pflanzen hindurchtreten.

Die aufrechten Hohlräume 18 können aber in besonderen Einsatzbereichen der Wand auch zur Erhöhung der Standfestigkeit und Belastbarkeit beitragen, indem innerhalb der Hohlräume 18 zusätzliche Trag- oder Halteorgane angebracht - sind. Bei dem in Fig. 1 und 2 gezeigten Ausführungsbeispiel sind einzelne oder mehrere Hohlräume 18 mit Beton aufgefüllt, so daß hier eine aufrechte, durch Wandelemente 10 teilweise umgebene Betonsäule 21 gebildet ist. Diese wird aus Ortbeton nach dem Zusammensetzen der Wand gebildet. Des weiteren ist hier vorgesehen, daß die Betonsäule 21 mit einer üblichen Armierung 22 versehen ist. Die Betonsäule 21 oder ein anderes in den Hohlräumen 18 angeordnetes Tragwerk ist zweckmäßigerweise mit einem im Boden verankerten Tragsystem verbunden. Im vorliegenden Fall steht die aus den Wandelementen 10 gebildete Wand auf einem Fundament 23, insbesondere einem Streifenfundament aus Beton. In dieses Fundament 23 kann die Betonsäule 21 eingebunden sein.

Das System der formschlüssigen Verbindung jedes Wandelements 10 mit drei Wandelementen 10 der nach oben und unten benachbarten Lagen 12a, 12b, 12c.. wird in den Endbereichen der Wand unterbrochen. Dort sind besondere Endelemente 24 vorgesehen (Fig. 7). Diese sind bei entsprechend kürzeren Abmessungen mit lediglich zwei Ausnehmungen 13a, 13b bzw. 14a, 14b versehen, die jedoch in bezug auf Größe und Abmessung in das Rastersystem der Wandelemente 10 passen. Das Endelement 24 einer Lage 12a, 12b.. ist mit einem anschließenden Wandelement 10 und einem weiteren Endelement 24 der benachbarten Lage 12a, 12b.. nach unten bzw. nach oben verbunden.

Am unteren und oberen Rand 15, 16 ist die Wand zweckmässigerweise mit besonderen Randelementen 25 (Fig. 6) versehen. Diese entsprechen einem in einer horizontalen Längsmittelebene geteilten, also "haJben" Wandelement 10 - jedoch ohne die dort vorgeschlagenen öffnungen 20. Die Randelemente 25 sind deshalb lediglich auf einer Seite mit drei Ausnehmungen 13a, 13b, 13c oder 14a, 14b, 14c versehen. Ein unterer oder oberer durchgehender, glatter Abschlußrand 26 bildet unten eine Auflage auf dem Fundament 23 oder dergleichen. Oben bilden die so gestalteten Randelemente 25 einen glatten Abschluß der Wand.

Die Oberflächen beziehungsweise Sichtflächen der Wandelemente 10 können in besonderer Weise, auch unterschiedlich strukturiert sein. Es entstehen dadurch je nach Blickrichtung auf die Wand sehr unterschiedliche optische Eindrücke. Beispielsweise kann die beim Fertigen der Wandelemente 10 nach oben gekehrte Fläche mit Rillen 27 versehen sein, die bei der Fertigung durch einen von oben her auf die Betonform absenkbaren Preßstempel erzeugt werden. Die im vorliegenden Fall (Fig. 5) im Querschnitt trapezförmigen Rillen 27 haben darüber hinaus den Effekt, daß der Preßstempel störungsfrei, nämlich ohne Lösen von Betonteilen aus der Oberfläche des Wandelements 10 von dieser abgehoben werden kann.

Bei Wänden mit verhältnismäßig großer Konstruktionshöhe und daraus sich ergebenden Belastungen im Bereich der Steckverbindungen kann es zweckmäßig sein, die innenseitigen Begrenzungen der Ausnehmungen 13a, 13b.. 14a, 14b.. als Auflagerfläche 28 für anschließende Wandelemente 10 mit einer ausgleichenden bzw. die Belastung über die gesamte Auflagerfläche 28 verteilenden Ausgleichsschicht 29 zu versehen. Hier kann es sich um entsprechende Stücke aus elastischem Werkstoff, z. B. um sogenannten Fugenfilz handeln.

Die Montage der beschriebenen Wandelemente 10 beziehungsweise das Errichten einer Wand erfolgt in der Weise, daß nacheinander die einzelnen Lagen 12a, 12b.. gesetzt werden, und zwar jeweils unter Einfügen der Wandelemente 10 in die Ausnehmungen 13a, 13b, 13c eines Wandelements 10 der bereits gesetzten Lage. Die Wandelemente 10 können dabei mit leichtem Hubgerät, zum Beispiel mit einem auf einem Transportfahrzeug (Lastkraftwagen) vorhandenen kleinen Kran gehandhabt werden. Dieser greift dabei zweckmäßigerweise mit entsprechendem Ladegeschirr in die Öffnungen 20 der Wandelemente 10.

Die durch die Wandelemente 10 im montierten Zustand gebildeten Hohlräume 18 sind vorzugsweise mit einer Hinterfüllung 32 versehen, die aus Sand, Kies, vorzugsweise aber aus Boden besteht, der einen Bewuchs im Bereich von öffnungen und Ausnehmungen der Wand ermöglicht. Um zu verhindern, daß die (rollige) Hinterfüllung 32 im Bereich beispielsweise der Öffnungen 20 der Wandelemente 10 austritt, sind hier besondere Abstützungen für die Hinterfüllung 32 angeordnet, nämlich als gesonderte Betonformsteine ausgebildete Stützkonsolen 31. Diese bestehen jeweils aus einer tischartig angeordneten Stützplatte 33, die sich quer zur Ebene des Wandelements 10 erstreckt und auf der äußeren Seite, also zur Hinterfüllung 32 gegenüberliegend, vorspringt. Die Stützkonsolen 31 sind auf einem (unteren) Rand 30 der öffnung 20 angeordnet, so daß hier die Hinterfüllung 32 auf der Stützplatte 33 eine "natürliche" Böschung 38 bildet.

Die Stützplatte 33 ist mit einer geneigten oberen Auflagefläche 39 ausgebildet. Durch die nach innen abfallende Neigung der Auflagefläche 39 wird aufgefangenes Wasser - durch Niederschläge - nach innen in die Hinterfüllung 32 geleitet und bewirkt dadurch eine Bewässerung der Pflanzen. Am äußeren Rand der Stützplatte 33 ist eine wulstartige Erhöhung 36 angeordnet.

Die als einfacher Betonformling ausgebildeten Stützkonsolen 31 sind formschlüssig durch Aufstecken mit dem Wandelement 10 verbunden. Zu diesem Zweck sind an der Unterseite der Stützkonsole 31 beziehungsweise der Stützplatte 33 zwei Schenkel 34 und 35 angeformt, die sich zu beiden Seiten des der öffnung 20 zugekehrten Bereichs des Wandelements 10 erstrecken, diesen Teil also formschlüssig umfassen. Der innen liegende Schenkel ist länger ausgebildet, so daß die anliegende Hinterfüllung 32 eine Einbettung und Halterung der Stützkonsole 31 bewirkt.

Mehrere Stützkonsolen 31 können im Bereich einer Öffnung 20 nebeneinander angeordnet sein, wie aus Fig. 4 ersichtlich.

## Patentansprüche

1. Wand aus durch Steckverbindungen zusammengefügten plattenförmigen Wandelementen, insbesondere aus Beton, die mit aufrechten, sich vom Rand aus erstreckenden Ausnehmungen für den Eintritt eines benachbarten Wandelements versehen sind, dadurch gekennzeichnet, daß die Wandelemente (10) unter einem Winkel zur Wandebene (11) gerichtet sind, der kleiner ist als 90°.

2. Wand nach Anspruch 1, dadurch gekennzeichnet, daß die Wandelemente (10) unter einem Winkel von 45° zur Wandebene (11) und unter 90° zueinander gerichtet sind.

3. Wand nach Anspruch 1 oder 2, dadurch gekennzeichnet, daß die Wandelemente (10) zu einem zickzackförmigen Tragwerk zusammengesteckt sind.

4. Wand nach einem oder mehreren der Ansprüche 1 bis 3, dadurch gekennzeichnet, daß mehrere Lagen (12a, 12b, 12c..) von Wandelementen (10) übereinander angeordnet sind, wobei die Wandelemente (10) einer Lage (12a, 12b..) mit Wandelementen (10) beider benachbarter Lagen (12a, 12b.) durch Steckverbindungen in Eingriff miteinander sind.

5. Wand nach einem oder mehreren der Ansprüche 1 bis 4, dadurch gekennzeichnet, daß die Wandelemente (10) mit im wesentlichen rechteckigen Ausnehmungen (13a, 13b, 13c; 14a, 14b, 14c) versehen sind, die einander paarweise gegenüberliegend vom oberen und unteren (horizontalen) Rand (15, 16) aus geführt sind, derart, daß die Ausnehmungen in bezug auf eine mittlere aufrechte Querebene des Wandelements (10) symmetrisch angeordnet sind.

6. Wand nach einem oder mehreren der Ansprüche 1 bis 5, dadurch gekennzeichnet, daß jedes (innenliegende) Wandelement (10) über (drei) Steckverbindungen mit drei unter einem Winkel gerichteten Wandelementen (10) der benachbarten Lage (12a, 12b..) verbunden ist.

7. Wand nach einem oder mehreren der Ansprüche 1 bis 6, dadurch gekennzeichnet, daß die Wandelemente (10) innerhalb einer Lage (12a, 12b, 12c) parallel und mit gleichen Abständen voneinander sich erstrecken.

B. Wand nach einem oder mehreren der Ansprüche 1 bis 7, dadurch gekennzeichnet, daß die Wandelemente (10) im Bereich einer ihrer Ausnehmungen (13a, 13b, 13c; 14a,14b, 14c) in eine Ausnehmung des anschließenden Wandelements (10) eintreten.

9. Wand nach einem oder mehreren der Ansprüche 1 bis 8, dadurch gekennzeichnet, daß Endelemente (24) am aufrechten Endrand der Wand mit zwei bzw. zwei Paaren von einander oben und unten gegenüberliegenden Ausnehmungen (13a, 13b bzw. 14a, 14b) versehen sind.

10. Wand nach einem oder mehreren der Ansprüche 1 bis 10, dadurch gekennzeichnet, daß Randelemente (25) zum Einbau am oberen und unteren Rand der Wand etwa einem halben Wandelement (10) entsprechen, und wie dieses eingebaut sind.

11. Wand nach einem oder mehreren der Ansprüche 1 bis 10, dadurch gekennzeichnet, daß wenigstens eine der Oberflächen des Wandelements (10), insbesondere die beim Herstellen desselben nach oben weisende, mit Nuten bzw. Rillen (27) versehen ist.

12. Wand nach einem der Ansprüche 1 bis 11, dadurch gekennzeichnet, daß die Wandelemente (10) mit einer oder mehreren Öffnungen (20), insbesondere zum Einbringen einer Bepflanzung in die Wand, versehen sind.

13. Wand nach einem oder mehreren der Ansprüche 1 bis 12, dadurch gekennzeichnet, daß durch die Wandelemente (10) begrenzte aufrechte Hohlräume (18) mit einer Füllung versehen sind, insbesondere mit bepflanzbarem Boden, wobei Bepflanzungen im Bereich der zwischen den Lagen (12a, 12b, 12c) entstehenden Zwischenräume (19) angeordnet sind.

14. Wand nach Anspruch 13, dadurch gekennzeichnet, daß in den aufrechten Hohlräumen (18) Tragkonstruktionen angeordnet sind, insbesondere eine oder mehrere jeweils den Querschnitt eines Hohlraums (18) ausfüllende, aus Ortbeton bestehende Betonsäulen (21).

15. Wand nach einem oder mehreren der Ansprüche 1 bis 14, mit einer Hinterfüllung aus rieselfähigem Material, insbesondere Sand, Boden, Erde oder dergleichen, dadurch gekennzeichnet, daß auf freien horizontalen Rändern (15, 16) der Wandelemente (10) beziehungsweise in den öffnungen (20) am unteren Rand (30) derselben quer zur Ebene des Wandelements (10) gerichtete Stützkonsolen (31) mit auf der zur Hinterfüllung (32) gegenüberliegenden Seite sich erstreckender Stützplatte (33) angeordnet sind.

16. Wand nach Anspruch 15, dadurch gekennzeichnet, daß die Stützkonsolen (31) als gesondertes Bauteil aus Beton oder dergleichen abnehmbar am Wandelement (10) angebracht und formschlüssig an diesem verankert sind.

17. Wand nach Anspruch 15 oder 16, dadurch gekennzeichnet, daß an der Unterseite der Stützkonsole (31) beziehungsweise der Stützplatte (33) zwei im Abstand voneinander sich erstreckende Haltestege beziehungsweise Schenkel (34, 35) angeordnet sind, die zu beiden Seiten des umfaßten Bauteils (dem Rand 30 zugekehrter Bereich des Wandelements 10) verlaufen und einen Abstand voneinander aufweisen, der etwa der Dicke des Wandelements (10) entspricht.

18. Wand nach einem oder mehreren der Ansprüche 15 bis 17, dadurch gekennzeichnet, daß die Oberseite der Stützplatte (33) zum freien, äußeren Rand hin ansteigend ausgebildet ist.

19. Wand nach einem oder mehreren der Ansprüche 15 bis 18, dadurch gekennzeichnet, daß am freien Rand der Stützkonsole (31) beziehungsweise der Stützplatte (33) eine rippenartige Erhöhung (36) gebildet ist.
